# EUROPÄISCHE PATENTANMELDUNG

(11) **EP 0 275 442 A2**
(43) Veröffentlichungstag der Anmeldung: **27.07.1988**
(21) Anmeldenummer: 87118026.1
(22) Anmeldetag: 05.12.1987
(51) Int. Cl.: B21C 47/26, B65H 71/00

(54) **Aufspuleinrichtung für schnell abgeschreckte Bänder**

(30) Priorität: 17.01.1987 DE 3701282
(71) Anmelder: Vacuumschmelze GmbH, 63450 Hanau (DE)
(72) Erfinder: Schulz, Robert, D-6000 Frankfurt/Main (DE)

(57) **Zusammenfassung**

Beim Aufwickeln eines aus der Schmelze durch schnelle Abschreckung erstarrten Bandes wird eine Spule verwendet, deren Breite wesentlich größer als die Breite des Bandes (3) ist. Um hierbei die Bandlagen (4) auf der Spule (2) zu fixieren, wird aus einer Sprühvorrichtung (5) ein Klebstoff (6) mit dem Band in Berührung gebracht. Hierdurch lassen sich Spulen mit schmalen metallischen Bändern transportieren, ohne daß beim Abwickeln des Bandes Schwierigkeiten auftreten.

## Beschreibung

Die Erfindung betrifft eine Aufspuleinrichtung für schnell abgeschreckte Bänder, die direkt durch Aufbringen einer flüssigen Legierung auf eine sich bewegende Kühlfläche entstehen und unmittelbar danach auf eine sich drehende Spule so aufgewickelt werden, daß sich mehrere Bandlagen nebeneinander auf der Spule befinden.

Eine Vorrichtung zur Herstellung derartiger, schnell abgeschreckter Bänder ist beispielsweise in dem deutschen Gebrauchsmuster Nr. 81 19 208 beschrieben. Für den Fall, daß mit einer derartigen Gießeinrichtung schmale Bänder hergestellt werden sollen, lassen sich diese auf eine Spule aufwickeln, die wesentlich breiter als das aufzuwickelnde Band ist, so daß einzelne Bandlagen nicht nur übereinander gewickelt werden, sondern mit oder ohne Zwischenraum nebeneinander und übereinander liegen.

Derartige, auf eine Spule gewickelte Bandlagen können ihre relative Lage zueinander beispielsweise durch Stöße beim Transport so verändern, daß ein Abwickeln nicht mehr ohne weiteres möglich ist. Die relative Lage der über- und nebeneinander liegenden Bandlagen auf der Spule verändert sich dann, wenn die Beschleunigungskräfte aufgrund einer auf die Spule wirkenden Stoßbelastung größer sind, als die zur Überwindung der Haftreibung zwischen den Bandlagen notwendige Kraft. Diese Haftreibung hängt von der Beschaffenheit der Bandoberfläche und der Zugkraft des Bandes ab. Die Zugkraft wird ihrerseits bestimmt durch den Bandzug beim Aufwickeln, sie vermindert sich jedoch immer dann, wenn durch Erschütterungen eine Lageveränderung eintritt. Deshalb können auch viele kleinere Stöße zu einer das Abwickeln behindernden Veränderung der Spulengeometrie führen. Besonders bei dünnen, metallischen Bändern mit glatter Oberfläche ist die Haftreibung so gering, daß schon leichte Erschütterungen zu Schwierigkeiten beim Abspulen des Bandes führen.

Aufgabe der vorliegenden Erfindung ist es, eine Aufspuleinrichtung zu schaffen, bei der auch glatte, mit geringer Zugkraft aufgewickelte Bänder auch nach Erschütterungen der Spule problemlos abgewickelt werden können.

Diese Aufgabe wird erfindungsgemäß dadurch gelöst, daß während des Aufspulvorganges die aufgewickelten Bandlagen der sich drehenden Spule mindestens zeitweise mit einem Klebstoff in Berührung kommen, dessen Haftfestigkeit so ausgewählt ist, daß sie einerseits zum Sichern der Bandlagen ausreicht und andererseits so gering ist, daß ein Abwickeln des Bandes ohne unzulässige Beanspruchung des Bandes leicht möglich ist.

Durch die erfindungsgemäße Aufspuleinrichtung ergibt sich außerdem der Vorteil, daß auch bei einem Bandriß und damit bei Bandzug "Null" für einzelne Bandlagen das Band ausreichend fixiert ist, so daß Stoßbelastungen nicht zu einem Verschieben der Bandlagen führen können. Dies gilt insbesondere, wenn man die Aufspuleinrichtung zum Aufspulen amorpher Bänder verwendet, die extrem dünn sind - also mit geringer Zugkraft aufgewickelt werden - und eine relativ glatte Oberfläche besitzen.

Als besonders vorteilhaft hat sich herausgestellt, wenn man als Klebstoff eine Kunstharzlösung, wie z.B. "Nobecutan" oder "Plastik 70" verwendet. Diese Kunstharzlösungen bewirken einerseits eine ausreichende Haftung der Bandlagen, so daß die Spule bei den beim Transport üblicherweise auftretenden Stoßbelastungen keine stärkere Verschiebung der Geometrie des Wickels erfährt, die eine störungsfreie Abwicklung des Bandes verhindern würde. Andererseits ist die Haftung von derartigen Kunstharzlösungen so begrenzt, daß die Zugebelastung des Bandes beim Abwickeln von der Spule genügend weit unter der zulässigen Zugbelastung des Bandes liegt.

Eine besonders vorteilhafte Ausführungsform der erfindungsgemäßen Aufspuleinrichtung ist in Figur 1 dargestellt.

Auf eine sich in Richtung des Pfeiles 1 schnell drehende Spule 2 wird von einer nicht dargestellten Gießwalze erstarrtes Band 3 so aufgewickelt, daß mehrere Bandlagen 4 nebeneinander liegen. Diese Bandlagen können sich berühren oder es kann auch zwischen zwei benachbarten Bandlagen 4 ein Zwischenraum vorhanden sein. Auf der dem aufgewickelten Band gegenüberliegenden Seite ist eine Sprüheinrichtung 5 vorgesehen, aus der ein Klebstoff 6, z.B. eine Kunstharzlösung austritt und sich auf den Bandlagen 4 der Spule niederschlägt.

Anstelle der Sprühvorrichtung 5 läßt sich der Klebstoff auch durch Eintauchen der Spule in eine Klebeflüssigkeit oder durch Auftragen des Klebstoffes mit Hilfe eines Pinsels, eines sich drehenden Schwammes oder anderen Mitteln aufbringen.

## Patentansprüche

1. Aufspuleinrichtung für schnell abgeschreckte Bänder, die direkt durch Aufbringen einer flüssigen Legierung auf eine sich bewegende Kühlfläche entstehen und unmittelbar danach auf eine sich drehende Spule (2) so aufgewickelt werden, daß sich mehrere Bandlagen (4) nebeneinander auf der Spule befinden,
**dadurch gekennzeichnet,**
daß während des Aufspulvorganges die aufgewickelten Bandlagen (4) der sich drehenden Spule (2) mindestens zeitweise mit einem Klebstoff (6) in Berührung kommen, dessen Haftfestigkeit so ausgewählt ist, daß sie einerseits zum Sichern der Bandlagen (4) ausreicht und andererseits so gering ist, daß ein Abwickeln des Bandes ohne unzulässige Beanspruchung des Bandes leicht möglich ist.

2. Aufspuleinrichtung nach Anspruch 1,
**dadurch gekennzeichnet,**
daß als Klebstoff (6) eine Kunstharzlösung verwendet wird.

3. Aufspuleinrichtung nach Anspruch 1,
**dadurch gekennzeichnet,**
daß die Berührung der aufgewickelten Bandlagen (4) der Spule (2) mit dem Klebstoff (6) durch Aufsprühen des Klebstoffes erfolgt.

4. Aufspuleinrichtung nach Anspruch 1,
**dadurch gekennzeichnet,**
daß die Berührung von Klebstoff (6) und den aufgewickelten Bandlagen (4) der Spule (2) periodisch in vorgegebenen Zeitabständen erfolgt.

5. Aufpuleinrichtung nach Anspruch 1,
**dadurch gekennzeichnet,**
daß sie beim Aufwickeln amorpher Bänder eingesetzt wird.
